# EUROPÄISCHE PATENTSCHRIFT

(11) **EP 2 170 117 B1**
(45) Veröffentlichungstag und Bekanntmachung des Hinweises auf die Patenterteilung: **24.08.2016**
(21) Anmeldenummer: 08784943.6
(22) Anmeldetag: 22.07.2008
(51) Int. Cl.: A45D 24/10, A46B 15/00, A45D 20/50

(54) **HAARPFLEGEGERÄT**
HAIR CARE DEVICE
APPAREIL DE SOINS DES CHEVEUX

(30) Priorität: 27.07.2007 DE 102007035245
(43) Veröffentlichungstag der Anmeldung: 07.04.2010
(73) Patentinhaber: Braun GmbH, 61476 Kronberg/Taunus (DE)
(72) Erfinder: HONNEFELLER, Katja, 61381 Friedrichsdorf (DE); BACHMANN, Christine, 60318 Frankfurt/Main (DE); NICOLIN, Gisa, 65195 Wiesbaden (DE); SENG, Jürgen, 65779 Kelkheim (DE); KLÖPPEL-RIECH, Michael, 61169 Friedberg (DE); VU, Phong, 65824 Schwalbach (DE)
(74) Vertreter: Zetterer, Gerd
(86) Internationale Anmeldenummer: PCT/EP2008/005978
(87) Internationale Veröffentlichungsnummer: WO 2009/015802

(56) Entgegenhaltungen:
- EP-A- 1 346 660
- EP-A- 1 396 208
- US-A1- 2004 118 425

## Beschreibung

Die vorliegende Erfindung betrifft ein Haarpflegegerät mit einem Griff, einem Funktionskopf mit Haarbearbeitungsmitteln, die vorzugsweise ein Borsten- und/oder Zinkenfeld und/oder Luftgebläseauslassmittel umfassen, sowie mit einer Ionenausbringvorrichtung zur Abgabe von Ionen, die mindestens einen Ionenauslass aufweist und von einem Betätigungsschalter betätigbar ist.

In jüngerer Zeit sind Haarpflegegeräte wie Haartrockner und Haarbürsten bekannt geworden, die neben ihrer primären Funktion, d.h. Ausbringen eines Luftstroms zum Zwecke des Haartrocknens bzw. Kämmen, Bürsten und Formen des Haars, als Zusatzapplikation Ionen ausbringen. Derartige Ionen sind üblicherweise mit negativen Elektronen beladende Moleküle. Mit Hilfe einer solchen Ionenapplikation kann das Haar und die Haarpflege verbessert werden, insbesondere kann ein statisches Aufladen der Haare und ein entsprechendes Abstehen der Haare vermieden werden, zudem kann eine verbesserte Befeuchtbarkeit erreicht werden.

Eine Haarpflegegerät gemäß dem Oberbegriff des Anspruchs 1 ist in der EP 1 346 660 A offenbart.

Aus der US 2005/284495 ist eine Haarbürste bzw. ein Haartrockner mit integriertem Bürstenaufsatz bekannt, der auf einer von dem Borstenfeld abgewandten Geräterückseite sowie auf einer das Borstenfeld tragenden Gerätevorderseite jeweils einen Ionenauslass aufweist, der Ionen in Richtung des Funktionskopfes austreten lässt. Dieses vorbekannte Haarpflegegerät ist jedoch hinsichtlich der Handhabung der Ionenausbringvorrichtung verbesserungsfähig, insbesondere ist der lonenemitter aufgrund seiner vorspringenden Anordnung hinsichtlich Beschädigungen und Verschmutzung gefährdet.

Aus der US 2005/194016 ist weiterhin eine nach Art eines Mobiltelefons klappbare Haarbürste bekannt, deren einer Klappschenkel ein Borstenfeld trägt und deren anderer Klappschenkel eine Ionenausbringvorrichtung aufweist. Der Ionenauslass ist dabei im Bereich des Klappscharniers stirnseitig an dem genannten zweiten Klappschenkel angeordnet, so dass im aufgeklappten Zustand die Ionen in das Borstenfeld gerichtet und im zusammengeklappten Zustand stirnseitig aus dem Scharnierbereich austreten. Über einen seitlich angeordneten Schiebeschalter kann die Ionenfunktion eingeschaltet und ausgeschaltet werden. Auch dieses vorbekannte Haarpflegegerät ist hinsichtlich seiner Handhabung nachteilig. Zum einen ist der genannte Schiebeschalter schlecht zu bedienen, zum anderen bleibt auch hier die Ionenausbringvorrichtung gefährdet hinsichtlich Beschädigungen und Verschmutzung.

Der vorliegenden Erfindung liegt hiervon ausgehend die Aufgabe zugrunde, ein verbessertes Haarpflegegerät der genannten Art zu schaffen, das Nachteile des Standes der Technik vermeidet und letzteren in vorteilhafter Weise weiterbildet. Insbesondere soll die Handhabung des Haarpflegegeräts vereinfacht, die Ionenausbringvorrichtung vor Beschädigungen geschützt und Verschmutzungen des Geräts vermieden werden.

Diese Aufgabe wird erfindungsgemäß durch ein Haarpflegegerät gemäß Anspruch 1 gelöst. Bevorzugte Ausgestaltungen der Erfindung sind Gegenstand der abhängigen Ansprüche.

Es wird also vorgeschlagen, die Ionenausbringvorrichtung vor äußeren Einwirkungen zu schützen, wenn die Ionenausbringvorrichtung nicht im Betrieb ist. Soweit die Ionenfunktion nicht benötigt wird, kann der Ionenauslass abgedeckt werden, um die lonenausbringvorrichtung vor äußeren Einwirkungen, mechanischen Beschädigungen und Verschmutzung zu schützen. Erfindungsgemäß zeichnet sich das Haarpflegegerät durch eine Verschlussvorrichtung zum Verschließen des Ionenauslasses aus. Um eine besonders einfache Handhabung zu erreichen, ist dabei insbesondere vorgesehen, dass die Verschlussvorrichtung von dem genannten Betätigungsschalter zur Betätigung der Ionenausbringvorrichtung geöffnet bzw. geschlossen werden kann. Der genannte Betätigungsschalter kann hierbei gleichzeitig als Ein-/Ausschalter oder Leistungsstufenschalter fungieren, d.h. elektrische Schaltmittel aufweisen oder betätigen, die die Ionenausbringvorrichtung ein- und ausschalten bzw. deren Leistungsstufe verändern. Hierdurch erhält der Betätigungsschalter eine Doppelfunktion dahingehend, dass er einerseits die Ionenausbringvorrichtung mechanisch schützt und andererseits steuerungstechnisch betätigt. Dies vereinfacht die Handhabung des Haarpflegegeräts beträchtlich, da die Verschlussvorrichtung sozusagen automatisch betätigbar ist, wenn die Ionenausbringvorrichtung eingeschaltet bzw. ausgeschaltet wird. Zudem ergibt sich der Vorteil, dass die Ionenausbringvorrichtung nicht nur zum Zwecke des Transports geschützt, sondern das Haarpflegegerät auch ohne Ionenfunktion benutzt werden kann.

Die Verschlussvorrichtung kann dabei grundsätzlich verschieden ausgebildet sein. Gemäß einer vorteilhaften Ausführung der Erfindung kann die Verschlussvorrichtung ein beweglich gelagertes Verschließelement aufweisen, das auf bzw. über den Ionenauslass bewegbar ist, so dass das Verschließelement in seiner Verschlussstellung den Ionenauslass abdeckt. Das Verschließelement kann hierbei in Form eines Schiebers verschieblich an einem Gerätegehäuse gelagert sein. Alternativ kann das Verschließelement auch in Form einer schwenkbar am Gehäuse gelagerten Klappe ausgebildet sein, die über den Ionenauslass geschwenkt werden kann, wenn letzterer nicht benötigt wird.

Vorteilhafterweise ist dabei das Verschließelement mit dem Betätigungsschalter gekoppelt derart, dass eine Betätigung des Verschließelements gleichzeitig den Betätigungsschalter und umgekehrt betätigt. Insbesondere kann der Betätigungsschalter gleichzeitig das Verschließelement bilden, wobei der Betätigungsschalter beispielsweise in Form eines Schiebeschalters ausgebildet sein kann, der über den Ionenauslass geschoben werden kann bzw. ein über den Ionenauslass schiebbares Schiebeteil umfasst.

Alternativ oder zusätzlich kann in besonders vorteilhafter Weise vorgesehen sein, dass der Ionenauslass beweglich gelagert ist derart, dass er in ein Gerätegehäuse versenkbar ist und/oder hinter eine Gehäusekontur bringbar ist.

Hinsichtlich der beweglichen Lagerung des Ionenauslasses sind verschiedene Ausbildungsformen möglich. Vorteilhafterweise kann der Ionenauslass als schwenkbare Klappe ausgebildet sein, die vorteilhafterweise in eine Gerätegehäuse- bzw. -korpuskontur einschwenkbar ist, um den Ionenauslass abzudecken, und andererseits heraus schwenkbar ist, um den Ionenauslass in seine exponierte Betriebsstellung zu bringen. Die Verschlussvorrichtung kann hierbei von dem beweglichen Ionenauslass und der zugehörigen Gerätekontur alleine gebildet sein. Alternativ kann die Verschlussvorrichtung zusätzlich ein Verschließelement der vorgenannten Art aufweisen, das über den Ionenauslass insbesondere in dessen eingefahrener Stellung bewegbar ist. Vorteilhafterweise kann hierbei eine Koppelung zwischen dem Verschließelement und der Beweglichkeit des Ionenauslasses vorgesehen sein, insbesondere dergestalt, dass die Bewegung des Verschließelements auf den Ionenauslass letzteren in seine eingefahrene Stellung bewegt. Beispielsweise kann bei Ausbildung des lonenauslasses als schwenkbare Klappe letztere einen eine Rampe bildenden Rücken aufweisen, auf den das als Schieber ausgebildete Verschlusselement schiebbar ist, so dass sich der lonenauslass in den Gerätekorpus einfährt.

In vorteilhafter Weiterbildung der Erfindung kann der Ionenauslass auch in Form eines ein- und ausfahrbaren Druckknopfes ausgebildet sein, wobei in der in den Gerätekorpus versenkten Stellung der Ionenauslass bzw. dessen Mündung im Gerätekorpus versenkt ist, während in einer ausgefahrenen Stellung des Druckknopfes der Ionenauslass bzw. dessen Mündung freiliegt.

Bei Ausbildung der Verschlussvorrichtung mit einem beweglich gelagerten Ionenauslass kann der genannte Ionenauslass mit dem Betätigungsschalter gekoppelt und/oder von dem Betätigungsschalter gebildet werden, so dass die Verschlussbewegung des Ionenauslasses zwischen seiner eingefahrenen, hinter einer Gerätekontur abgedeckten Stellung und seiner ausgefahrenen, freiliegenden Stellung gleichzeitig als Betätigungsbewegung für den Betätigungsschalter genutzt werden kann. Beispielsweise kann bei Ausbildung des lonenauslasses in Form eines ein- und ausfahrbaren Druckknopfes der Betätigungsschalter als Druckknopfschalter ausgebildet sein.

Um die Bedienung der Verschlussvorrichtung zu erleichtern, können in Weiterbildung der Erfindung der Verschlussvorrichtung Vorspannmittel zugeordnet sein, die die Verschlussvorrichtung zu deren geöffneten Stellung hin vorspannen. Um die Verschlussvorrichtung trotzdem in geschlossener Stellung halten zu können, sind vorteilhafterweise lösbare Haltemittel vorgesehen, die der Vorspannung der Vorspannmittel entgegenwirken können. Die Haltemittel können hierbei verschieden ausgebildet sein. Beispielsweise können sie in der vorgenannten Weise von dem Verschließelement gebildet sein, das über den ein- und ausfahrbaren Ionenauslass bewegbar ist, der wiederum von den genannten Vorspannmitteln beispielsweise in Form einer Feder in seine geöffnete Stellung gespannt ist. Alternativ oder zusätzlich können auch Haltemittel nach Art eines bei Schubladen bekannten sogenannten Touch-Latch-Beschlags und/oder in Form eines bei Kugelschreibern bekannten Dreh-/Rastmechanismus vorgesehen sein, die durch Bewegung in dieselbe Richtung abwechselnd verriegelt und wieder gelöst werden können, d.h. beim erstmaligen Überdrücken eines Rastpunktes fällt beim Zurückbewegen die Verrastung ein, während beim nochmaligen Überdrücken die Verrastung gelöst und beim Zurückbewegen keine Hemmung erfolgt. Dieses Prinzip ist insbesondere bei Kugelschreibern bekannt, bei denen durch einmaliges Drücken die Miene ausgefahren und durch nochmaliges Drücken die Miene wieder eingefahren werden kann.

Der Betätigungsschalter kann dabei in Weiterbildung der Erfindung auch noch zur Betätigung von Zusatzfunktionen des Haarpflegegeräts genutzt werden, insbesondere kann er Zusatzfunktions-Schaltmittel zur Betätigung einer Beleuchtung oder anderer Funktionen des Geräts besitzen.

Um einen vom Haar und einer Benutzerhand unverdeckten Ionenaustritt zu ermöglichen, kann in Weiterbildung der Erfindung der Ionenauslass auf einer den Haarbehandlungsmitteln, insbesondere dem Borstenfeld, abgewandten Geräterückseite angeordnet sein. Vorteilhafterweise ist dabei der Ionenauslass symmetrisch zur Längsmittelebene des Haarpflegegeräts ausgerichtet und/oder auf den Funktionskopf des Haarpflegegeräts gerichtet, so dass eine Ionenwolke über der Rückseite des Funktionskopfes entsteht. Der Ionenauslass kann hierbei im wesentlichen parallel zur Rückseitenfläche ausgerichtet sein, so dass die Ionen im wesentlichen parallel zur Geräterückseite über diese hinweg austreten. Alternativ oder zusätzlich kann eine leicht spitzwinklig abgespreizte Ionenabgabe vorgesehen sein. Der lonenauslass kann in einem Winkel von 0° bis 45° zur Fläche der Rückseite geneigt sein.

Um dennoch eine einfache Bedienung und Betätigung des Geräts zu ermöglichen, kann nach einer vorteilhaften Ausführung der Erfindung der Betätigungsschalter auf einer dem Ionenauslass gegenüberliegenden Geräteseite angeordnet sein. Ist der Ionenauslass in der vorgenannten Weise auf der Geräterückseite angeordnet, kann der Betätigungsschalter auf der Gerätevorderseite angeordnet sein, auf der auch die Haarbehandlungsmittel des Funktionskopfs, insbesondere dessen Borstenfeld, angeordnet ist. Hierdurch kann der Betätigungsschalter ergonomisch günstig bedient werden, insbesondere durch einen üblicherweise auf der Gerätevorderseite liegenden Daumen. Hierzu kann der Betätigungsschalter vorteilhafterweise in dem Bereich des Gerätekorpus liegen, auf dem bei üblichem Greifen der Daumen einer Benutzerhand zu liegen kommt.

Der Betätigungsschalter kann hierbei insbesondere bei der vorgenannten Koppelung mit der Verschlussvorrichtung mehr als zwei Stellungen aufweisen. Insbesondere kann vorgesehen sein, dass in einer ersten Stellung des Betätigungsschalters die Verschlussvorrichtung geschlossen und die Ionenausbringvorrichtung abgeschaltet ist, während in einer zweiten Stellung des Betätigungsschalters die Verschlussvorrichtung offen und die lonenausbringvorrichtung noch abgeschaltet ist, während wiederum in einer dritten Stellung des Betätigungsschalters die Verschlussvorrichtung offen und die Ionenausbringvorrichtung aktiviert ist. Hierdurch kann beispielsweise die Ionenausbringvorrichtung kurzzeitig abgeschalten werden, ohne gleich den Ionenauslass zu verschließen. Vorteilhafterweise können die drei Stellungen des Betätigungsschalters durch eine Bewegung des Betätigungsschalters in dieselbe bzw. entgegengesetzte Richtung angefahren werden, beispielsweise dergestalt, dass bei Ausbildung des Betätigungsschalters als Schiebeschalter die drei Stellungen entlang einer Linie liegen und die vorgenannte zweite Stellung zwischen den beiden ersten und dritten Stellungen liegt, wobei letztere zugleich die Endstellungen des Schalters bilden können.

Der Betätigungsschalter muss jedoch nicht als Schiebeschalter ausgebildet sein. In Weiterbildung der Erfindung kann der Betätigungsschalter auch einen kippbar am Gehäuse gelagerten Kippschalter umfassen. Nach einer anderen vorteilhaften Ausführung der Erfindung kann der Betätigungsschalter auch einen ein- und ausfahrbaren am Gehäuse gelagerten Druckschalter umfassen.

In Weiterbildung der Erfindung kann der Betätigungsschalter auch mehrere jeweils bewegbare Betätigungselemente aufweisen, denen verschiedene Funktionen zugeordnet sind. Insbesondere kann dabei die Anordnung der Betätigungselemente derart getroffen sein, dass ein erstes Betätigungselement an einem zweiten Betätigungselement beweglich gelagert ist derart, dass die beiden Betätigungselemente durch Verfahren des zweiten Betätigungselementes zusammenbewegbar sind und dass das erste Betätigungselement zusätzlich zu dem zweiten Betätigungselement relativ bewegbar ist. Insbesondere können hierbei zwei ineinander sitzende Druckschalter vorgesehen sein, von denen einer ringförmig ausgebildet ist und den anderen aufnimmt.

Vorteilhafterweise kann dabei eines der Betätigungselemente mit den elektrischen bzw. elektronischen Steuermitteln zum Ein-/Ausschalten bzw. zur Schaltstufenveränderung der Ionenausbringvorrichtung verbunden sein, während das andere Betätigungselement mit der Verschlussvorrichtung zum Verschließen des Ionenauslasses verbunden ist.

In besonders vorteilhafter Weiterbildung der Erfindung kann die Verschlussvorrichtung Reinigungsmittel zur Reinigung der Ionenausbringvorrichtung aufweisen. Diese Reinigungsmittel können grundsätzlich verschiedene Gestalt und Ausbildung besitzen. Vorteilhafterweise kann ein in den Ionenauslass einfahrbares Reinigungselement vorgesehen sein, das insbesondere pinsel-, schwamm- oder textilbauschförmig ausgebildet sein kann. Hierdurch kann nicht nur während des Betriebs oder bei geöffneter Verschlussvorrichtung in den lonenauslass eingedrungener Schmutz beseitigt werden. Gleichzeitig bildet das Reinigungselement auch einen zusätzlichen Schutz für die empfindliche Spitze des lonenemitters.

Vorteilhafterweise können die Reinigungsmittel an dem beweglich gelagerten Verschließelement der Verschlussvorrichtung gelagert sein, so dass bei Bewegen des Verschließelements auf den bzw. über den Ionenauslass das vorgenannte Reinigungselement automatisch in den Ionenauslass eingefahren wird. Ist eine in der vorgenannten Weise bewegliche Lagerung des Ionenauslasses vorgesehen, kann das Reinigungselement auch am Gerätegehäuse bzw. am Gerätekorpus feststehend oder beweglich angeordnet sein, so dass beim Einfahren des Ionenauslasses in seine verschlossene Stellung das Reinigungselement in den Ionenauslass einfahren kann.

Um die Handhabung des Geräts insgesamt zu vereinfachen, ist in Weiterbildung der Erfindung ein modularer Geräteaufbau mit mehreren voneinander trennbaren Gerätebausteinen vorgesehen. Vorteilhafterweise ist hierbei der Funktionskopf einem anderen Gerätebaustein zugeordnet als die Ionenausbringvorrichtung. Insbesondere ist der Funktionskopf von dem weiteren Gerätekorpus abnehmbar und auswechselbar, so dass verschiedene Funktionsköpfe an das Gerät ansetzbar sind, so dass beispielsweise verschiedene Behandlungsfunktionen ausführbar sind oder von verschiedenen Benutzern eigene Funktionsköpfe benutzt werden können. Die Ionenausbringvorrichtung ist dabei vorteilhafterweise an dem Grundkorpus des Geräts vorgesehen, so dass nicht jeder austauschbare Funktionskopf eigene Ionenausbringmittel aufweisen muss. Zudem ist die Trennung von Funktionskopf und lonenausbringvorrichtung insofern vorteilhaft, als der Funktionskopf einfacher gereinigt und sogar gewaschen werden kann. Vorteilhafterweise ist der Funktionskopf frei von elektrischen Einrichtungen ausgebildet.

Um den Funktionskopf in einfacher Weise abnehmen und/oder austauschen zu können, sind vorteilhafterweise werkzeugfrei lösbare Verbindungsmittel vorgesehen, die reib- und/oder formschlüssig wirkend ausgebildet sein können. Beispielsweise können Schiebe- und/oder Rastlaschen und -taschen vorgesehen sein, mit Hilfe derer der Funktionskopf fest, aber trotzdem einfach lösbar an dem Gerätekorpus befestigbar ist.

Diese und weitere Merkmale gehen außer aus den Ansprüchen auch aus der nachfolgenden Beschreibung hervor und können für sich oder in Unterkombination unabhängig von ihrer Zusammenfassung in den Ansprüchen den Gegenstand oder eine bevorzugte Ausführung der vorliegenden Erfindung bilden. Die Erfindung wird nachfolgend anhand bevorzugter Ausführungsbeispiele und zugehöriger Zeichnungen näher erläutert. In den Zeichnungen zeigen:
- Fig. 1:: einen schematischen Längsschnitt durch eine Haarbürste mit Ionenausbringvorrichtung nach einer vorteilhaften Ausführung der Erfindung, bei der ein Ionenauslass in Form einer schwenkbaren Klappe vorgesehen ist,
- Fig. 2:: einen Längsschnitt durch die Haarbürste aus Fig. 1, die den Ionenauslass in der versenkten, verschlossenen Stellung zeigt,
- Fig. 3:: einen schematischen Längsschnitt durch eine Haarbürste nach einer weiteren vorteilhaften Ausführung der Erfindung, bei der ein verschiebbares Verschließelement mit einer Reinigungsspitze in den Ionenauslass schiebbar ist,
- Fig. 4:: einen Längsschnitt durch die Haarbürste aus Fig. 3, der das Verschließelement in der weggeschobenen, geöffneten Stellung zeigt,
- Fig. 5:: einen schematischen Längsschnitt durch eine Haarbürste nach einer weiteren vorteilhaften Ausführung der Erfindung, bei der der Ionenauslass in Form eines druckknopfartig ein- und ausfahrbaren Elements ausgebildet ist,
- Fig. 6:: einen Längsschnitt durch die Haarbürste aus Fig. 5, der den Ionenauslass in seiner versenkten, verschlossenen Stellung zeigt,
- Fig. 7:: eine schematische, perspektivische Darstellung einer Haarbürste nach einer weiteren vorteilhaften Ausführung der Erfindung, bei der der Betätigungsschalter zur Betätigung der Ionenausbringvorrichtung und zum Verschließen der Verschlussvorrichtung für den Ionenauslass auf einer dem Ionenauslass gegenüberliegenden Gerätevorderseite angeordnet ist,
- Fig. 8:: eine perspektivische Darstellung der Haarbürste aus Fig. 7, die den Betätigungsschalter in seiner ausgefahrenen Stellung zeigt,
- Fig. 9:: eine schematische, perspektivische Darstellung einer Haarbürste nach einer weiteren vorteilhaften Ausführung der Erfindung, bei der der Betätigungsschalter zur Betätigung der Ionenausbringvorrichtung und der Verschlussvorrichtung für den Ionenauslass separate Betätigungselemente zur Betätigung der Ionenfunktion und zum Verschließen des Ionenauslasses aufweist,
- Fig. 10:: eine schematische, perspektivische Darstellung einer Haarbürste nach einer weiteren vorteilhaften Ausführung der Erfindung, bei der der Betätigungsschalter ein Schiebeelement und ein Drückelement als Betätigungselemente umfasst und das Drückelement auf dem Schiebeelement angeordnet ist, und
- Fig. 11:: eine schematische Schnittansicht des Betätigungsschalters einer Haarbürste nach einer weiteren vorteilhaften Ausführung der Erfindung, wobei der Betätigungsschalter zwei ineinander sitzende Drückelemente aufweist und in verschiedenen Schaltstellungen dargestellt ist.

Das in den Figuren 1 und 2 gezeichnete Haarpflegegerät 1 ist als Haarbürste ausgebildet und umfasst einen Gerätegrundkorpus 20, der als Griff ausgebildet ist und in seinem Inneren noch zu beschreibende elektronische Einrichtungen aufweist. Der genannte Griff 3 trägt einen Funktionskopf 4, der als Haarbehandlungsmittel 5 ein Borstenfeld 6 trägt. Es versteht sich jedoch, dass auch andere Haarbehandlungsmittel 5, wie beispielsweise Heizstäbe und Haarformelemente oder auch ein Gebläseausgang, vorgesehen sein können, wenn das Haarpflegegerät als Haarformgerät und/oder Haartrockner ausgebildet ist. Die genannten Haarbehandlungsmittel können ggf. auch miteinander kombiniert werden, beispielsweise dahingehend, dass in dem Borstenfeld 6 Luftaustrittsschlitze vorgesehen sind.

Vorteilhafterweise besitzt das Haarpflegegerät 1 einen modularen Aufbau mit mehreren aneinander setzbaren Bausteinen. Insbesondere ist der Funktionskopf 4 von dem Gerätegrundkorpus 20 separat ausgebildet, wobei zwischen den beiden Bauseinen vorzugsweise formschlüssig wirkende Verbindungsmittel beispielsweise in Form von Rastzungen und - taschen vorgesehen sind, die ein werkzeugfreies Abnehmen und Wiederaufsetzen des Funktionskopfs 4 ermöglichen.

An dem den Griff 3 bildenden Gerätegrundkorpus 20 ist weiterhin eine lonenausbringvorrichtung 8 vorgesehen, die einen in an sich bekannter Weise ausgebildeten lonenemitter umfasst, der im Innenraum des Gerätegrundkorpus 20 angeordnet ist und mit einem lonenauslass 9 in Verbindung steht, der im Bereich des Gehäuses 2 des Gerätegrundkorpus 20 angeordnet ist, vgl. Figur 1. Der Ionenauslass 9 ist in der gezeichneten Ausführungsform düsenförmig bzw. diffusorartig ausgebildet und bewirkt einen gerichteten Ionenaustritt. In der gezeichneten Ausführungsform ist dabei der Ionenauslass 9 vorteilhafterweise auf der Geräterückseite 21 angeordnet, die von dem Borstenfeld 6 abgewandt ist und sozusagen den Rücken der Haarbürste bildet. Der Ionenauslass 9 ist dabei im wesentlichen in der und parallel zu der Längsmittelebene des Haarpflegegeräts 1 angeordnet und auf den Funktionskopf 4 bzw. dessen Rückseite gerichtet, so dass eine sich über den Funktionskopf 4 legende Ionenwolke abgegeben werden kann. In der gezeichneten Ausführungsform ist dabei der Ionenauslass 9 mit seiner Hauptaustrittsrichtung unter einem Winkel von etwa 25° zur Längsachse des Griffs 3 geneigt, vgl. Figur 1.

Der genannte Ionenauslass 9 ist dabei in der in den Figuren 1 und 2 gezeichneten Ausführung als am Gehäuse 2 schwenkbar gelagerte Klappe ausgebildet, die einen Auslasskanal zum Auslass der Ionen aufweist. Wie ein Vergleich der Figuren 1 und 2 zeigt, ist der als Klappe ausgebildete Ionenauslass 9 dabei um eine im wesentlichen parallel zur Gehäuseoberfläche ausgerichtete Schwenkachse schwenkbar derart, dass der Ionenauslass 9 in der Gehäuse 2 durch Schwenken versenkbar ist bzw. umgekehrt aus dem Gehäuse 2 heraus schwenkbar ist. In der versenkten Stellung ist die Mündung des Ionenauslasses 9 im Inneren des Gehäuses 2
sozusagen versteckt, während in der ausgefahrenen Stellung die Mündung des lonenauslasses 9 außerhalb des Gehäuses 2 freiliegend angeordnet ist, vgl. Figuren 1 und 2.

Zur Betätigung des versenkbaren Ionenauslasses 9 ist in der gezeichneten Ausführung ein Betätigungsschalter 10 in Form eines Schiebeelements bzw. Schiebers 22 vorgesehen, der auf der Gehäuseoberfläche angeordnet und entlang derselben verschiebbar ist. Der genannte Schieber 22 ist dabei über den Ionenauslass 9 schiebbar, so dass dieser durch Verschwenken in das Gehäuse 2 gedrückt wird. Der Rücken des Ionenauslasses 9 und ein Eingriffsabschnitt des Schiebers 22 bilden hierbei ein Keil- oder Schrägflächenpaar, das die Schiebebewegung des Schiebers 22 parallel zur Gehäuseoberfläche in eine Schwenkbewegung des Ionenauslasses 9 im wesentlichen senkrecht zur genannten Gehäuseoberfläche umsetzt.

Wie die Figuren 1 und 2 zeigen, sind dem Ionenauslass 9 Vorspannmittel 13 in Form eines Federelements 23 zugeordnet, das den Ionenauslass 9 in seine ausgefahrene Stellung vorspannt. Der Schieber 22 bildet hingegen Haltemittel 14, die den Ionenauslass 9 entgegen der Federvorspannung in der eingefahrenen Stellung halten können, wenn der Schieber 22 in der in Figur 2 gezeigten Stellung ist.

Die versenkbare Ausbildung des Ionenauslasses 9 zusammen mit der Gehäusekontur, in die der Ionenauslass 9 einschwenkbar ist, bilden die eingangs genannte Verschlussvorrichtung 11, mit Hilfe derer der Ionenauslass 9 verschließbar ist.

Vorteilhafterweise umfasst der Betätigungsschalter 10 neben dem Schiebeelement bzw. Schieber 22 auch noch elektrische bzw. elektronische Steuer- und/oder Schaltmittel 24, mit Hilfe derer die Leistung der Ionenausbringvorrichtung 8 gesteuert, insbesondere die lonenausbringvorrichtung 8 ein- und ausgeschaltet werden kann. Die genannten Schaltmittel 24 sind vorteilhafterweise mit dem Schieber 22 gekoppelt, so dass gleichzeitig mit dem Verschließen bzw. Öffnen des Ionenauslasses 9 auch die Ionenausbringvorrichtung 8 aktiviert bzw. deaktiviert werden kann.

Eine den Figuren 1 und 2 grundsätzlich ähnliche Ausführung einer Haarbürste zeigen die Figuren 3 und 4, in denen entsprechende Bauteile mit denselben Bezugsziffern versehen sind, wobei insoweit auf die vorausgehende Beschreibung verwiesen wird. Wie die Figuren 3 und 4 zeigen, wird die Verschlussvorrichtung 11 bei dieser Ausführung von einem Verschließelement 12 gebildet, das auf den Ionenauslass 9 schiebbar ist. Das Verschließelement 12 ist hierbei an einem Abschnitt des Betätigungsschalters 10 vorgesehen, der wiederum als Schieber 22 ausgebildet ist. Im Gegensatz zur vorherigen Ausführung ist kein Einfahren des Ionenauslasses 9 in das Gehäuse 2 vorgesehen. Vielmehr wird das Verschließelement 12 stumpf auf den Ionenauslass 9 gefahren, um letzteren abzudecken.

Vorteilhafterweise ist dabei an dem Verschließelement 12 ein Reinigungsmittel 15 zur Reinigung des Ionenauslasses 9 und der Ionenausbringvorrichtung 8 vorgesehen. Das Reinigungsmittel 15 umfasst hierbei ein als Weichkörper ausgebildetes Reinigungselement 16, das beim Auffahren des Verschließelements 12 auf den Ionenauslass 9 in den genannten Ionenauslass 9 einfährt. Die Spitze des Reinigungselements 16 kann hierbei vorteilhafterweise auf die Spitze der Ionenausbringvorrichtung 8 gefahren werden, um auch letztere zu reinigen. Wird das Verschließelement 12 von dem Ionenauslass 9 weggefahren, fährt auch das Reinigungselement 16 aus dem Ionenauslass 9 heraus und nimmt darin befindlichen Schmutz mit, vgl. Figur 4. Vorteilhafterweise ist auch bei dieser Ausführung der Betätigungsschalter 10, mittels dessen die Verschlussvorrichtung 11 betätigt wird, gleichzeitig zur Aktivierung bzw. Deaktivierung der Ionenausbringvorrichtung 8 vorgesehen. Der Schieber 22 betätigt ein entsprechendes elektrisches Schaltmittel 24, wenn er die die Verschlussvorrichtung 11 öffnende Stellung erreicht, vgl. Figur 4.

Wie die Figuren 5 und 6 zeigen, kann der Ionenauslass 9 auch in Form eines kolben- bzw. druckknopfartig ausgebildeten Schaltelements ausgebildet sein, das linear in das Gehäuse 2 einfahrbar und aus diesem in entgegengesetzter Richtung herausfahrbar ist. In der ausgefahrenen Stellung, die Figur 5 zeigt, ist der Ionenauslass 9 freigegeben, während der lonenauslass 9 bzw. dessen Mündung in der eingefahrenen Stellung, die Figur 6 zeigt, im Inneren des Gehäuses 2 verborgen ist. Dem den Ionenauslass 9 bildenden Schaltelement ist hierbei vorteilhafterweise wiederum eine Vorspanneinrichtung in Form eines Federelements zugeordnet, die den Ionenauslass 9 zu seiner geöffneten Stellung hin vorspannt. Um den Ionenauslass 9 entgegen der Federvorspannung in der versenkten Stellung halten zu können, sind Haltemittel 14 vorzugsweise in Form einer Dreh-/Rastvorrichtung zugeordnet, wie sie aus Kugelschreibern bekannt ist. Der Ionenauslass 9 kann dementsprechend durch Überdrücken der eingefahrenen Raststellung wieder entriegelt werden, so dass er unter der Federvorspannung aus dem Gehäuse herausfahren kann. Bei wiederum erfolgendem Eindrücken hingegen verrastet der Ionenauslass 9 erneut in seiner verschlossenen Stellung.

Der Ionenauslass 9 bzw. das den Ionenauslass 9 aufweisende, druckknopfartige Schaltelement bildet vorteilhafterweise gleichzeitig den Betätigungsschalter 10, mittels dessen die Ionenausbringvorrichtung 8 aktivierbar bzw. deaktivierbar und/oder in ihrer Leistungsstufe steuerbar ist. Hierzu sind entsprechende Schaltmittel 24 im Inneren des Gerätegehäuses 2 von dem Betätigungsschalter 10 betätigbar.

Wie die Figuren 7 und 8 zeigen, kann der Betätigungsschalter 10 vorteilhafterweise auch auf der dem Ionenauslass 9 gegenüberliegenden Geräteseite angeordnet sein. Ist der lonenauslass 9 in der zuvor beschriebenen Weise auf der Geräterückseite angeordnet, ist der Betätigungsschalter 10 dann auf der Gerätevorderseite angeordnet, auf der auch das Borstenfeld 6 der Haarbürste angeordnet ist, vgl. Figuren 7 und 8. Dabei kann der Betätigungsschalter 10 zusammen mit dem Ionenauslass 9 sozusagen durch das Gerätegehäuse 2 hindurchgehend ausgebildet sein, so dass bei Eindrücken des Betätigungsschalters 10 auf der gegenüberliegenden Seite der Ionenauslass 9 ausfährt und umgekehrt. Alternativ hierzu kann der Betätigungsschalter 10 mit dem Ionenauslass 9 auch über eine entsprechende Getriebeverbindung gekoppelt sein dergestalt, dass beim Eindrücken des Betätigungsschalters 10 auch der auf der gegenüberliegenden Seite liegende Ionenauslass 9 einfährt. Alternativ kann der Betätigungsschalter 10 auch mit einem auf der gegenüberliegenden Seite bewegbar gelagerten Verschließelement 12 gekoppelt sein, das ähnlich der Ausführung nach den Figuren 3 und 4 auf den Ionenauslass 9 bewegbar ist, um diesen zu verschließen. In der zuvor beschriebenen Weise kann auch bei der Ausführung nach den Figuren 7 und 8 der Betätigungsschalter 10 weitere Schaltmittel aufweisen und/oder betätigen, um die lonenausbringvorrichtung 8 ein- und auszuschalten bzw. in ihrer Leistung zu steuern und/oder weitere Zusatzfunktionen wie Licht ein- und auszuschalten. Vorteilhafterweise kann hierbei vorgesehen sein, dass der Betätigungsschalter 10 durch unterschiedlich lange Betätigungswege unterschiedliche Funktionen steuert, insbesondere dergestalt, dass durch ein vollständiges Eindrücken bzw. Ausfahren die Verschlussvorrichtung 11 betätigt wird, während aus der die Verschlussvorrichtung 11 öffnenden Stellung heraus ein kurzes Betätigen des Betätigungsschalters 10 genügt, um die vorgenannten weiteren Schaltmittel zu betätigen, insbesondere das Licht ein- und auszuschalten und/oder die Ionenausbringvorrichtung 8 zu reaktivieren, beispielsweise dann, wenn diese über einen Zeitschalter nach einer vorbestimmten Zeit ausgeschaltet wurde.

Wie Figur 9 zeigt, kann der Betätigungsschalter 10 auch zwei separate Betätigungselemente 18 und 19 aufweisen, die gleiche oder unterschiedliche Betätigungsprinzipien verwirklichen können. In der gezeichneten Ausführung ist dabei das eine Bedienelement 18 als Druckschalter ausgebildet, während das andere Bedienelement 19 als Schieber ausgebildet ist. Vorteilhafterweise kann dabei der Schieber zur Betätigung der Verschlussvorrichtung 11 vorgesehen sein, während der Druckschalter die vorgenannten weiteren Schaltmittel zur Steuerung, insbesondere Aktivierung der Ionenausbringvorrichtung 8 oder weiterer Zusatzfunktionen dienen kann.

Wie Figur 10 zeigt, können die beiden Betätigungselemente 18 und 19 auch ineinander integriert sein bzw. miteinander zu einer Einheit verbunden sein. In der in Figur 10 gezeichneten Ausführung ist dabei das als Druckschalter ausgebildete Betätigungselement 18 auf dem als Schieber ausgebildeten Betätigungselement 19 gelagert, so dass beide Betätigungselemente 18 und 19 zusammen verschoben werden können, wodurch vorteilhafterweise die Verschlussvorrichtung 11 betätigt wird. Zusätzlich kann das als Druckschalter ausgebildete erste Betätigungselement 18 auch noch relativ zu dem anderen Betätigungselement 19 betätigt werden, vorzugsweise um die vorgenannten weiteren Schaltmittel zu betätigen.

Eine alternative Ausführungsform eines solchen zwei Betätigungselemente 18 und 19 aufweisenden Betätigungsschalters 10 zeigt Figur 11. Hier sind beide Betätigungselemente 18 und 19 als Druckschalter ausgebildet. Wie Figur 11 zeigt, sind dabei vorteilhafterweise beide Betätigungselemente 18 und 19 ineinander integriert. Das eine Betätigungselement ist ringförmig ausgebildet und nimmt das andere Betätigungselement in sich auf. Wird aus der in Figur 11a gezeigten Stellung der Betätigungsschalter 10 insgesamt gedrückt, wie dies Figur 11 b zeigt, wird einerseits die Verschlussvorrichtung 11 geöffnet und andererseits die lonenausbringvorrichtung 8 aktiviert. Letzteres kann hierbei durch Herausspringen des inneren Betätigungselements erfolgen, vgl. Figur 11c. Stellt sich über einen Zeitschalter nach Ablauf einer vorgegebenen Zeitspanne die Ionenfunktion ab, kann diese reaktiviert werden, indem nur das Innere der beiden Betätigungselemente kurz angetippt wird. Ein damit verbundener Taster reaktiviert die Ionenfunktion. Soll hingegen die Ionenausbringvorrichtung 8 vollständig abgeschaltet und die Verschlussvorrichtung 11 wieder verschlossen werden, werden beide Betätigungselemente 18 und 19 vollständig eingedrückt, vgl. Figur 11e, so dass die Ausgangsstellung wieder erreicht wird, vgl. Figur 11f.

## Patentansprüche

1. Haarpflegegerät mit einem Griff (3), einem Funktionskopf (4) mit Haarbearbeitungsmitteln (5), vorzugsweise umfassend ein Borsten- und/oder Zinkenfeld (6) und/oder Luftgebläseauslassmittel (7), sowie mit einer Ionenausbringvorrichtung (8) zur Abgabe von Ionen, die mindestens einen Ionenauslass (9) aufweist und von einem Betätigungsschalter (10) betätigbar ist, **dadurch gekennzeichnet, dass** eine Verschlussvorrichtung (11) zum Verschließen des Ionenauslasses (9) vorgesehen ist, die von dem Betätigungsschalter (10) betätigbar ist.

2. Haarpflegegerät nach dem vorhergehenden Anspruch, wobei die Verschlussvorrichtung (11) ein beweglich gelagertes Verschließelement (12) aufweist, das auf und/oder über den Ionenauslass (9) bewegbar ist.

3. Haarpflegegerät nach dem vorhergehenden Anspruch, wobei das Verschließelement (12) mit dem Betätigungsschalter (10) verbunden und/oder von dem Betätigungsschalter (10) gebildet ist.

4. Haarpflegegerät nach einem der vorhergehenden Ansprüche, wobei die Verschlussvorrichtung (11) eine bewegliche Lagerung des Ionenauslasses (9) vorsieht, der in ein Gerätegehäuse (2) versenkbar ist.

5. Haarpflegegerät nach dem vorhergehenden Anspruch, wobei der Ionenauslass (9) als schwenkbare Klappe ausgebildet ist.

6. Haarpflegegerät nach einem der zwei vorhergehenden Ansprüche, wobei der beweglich gelagerte Ionenauslass (9) mit dem Betätigungsschalter (10) verbunden und/oder von dem Betätigungsschalter (10) gebildet und/oder in dem Betätigungsschalter (10) integriert ist.

7. Haarpflegegerät nach einem der vorhergehenden Ansprüche, wobei der Verschlussvorrichtung (11) Vorspannmittel (13) zur Vorspannung der Verschlussvorrichtung (11) in eine geöffnete Stellung sowie lösbare Haltemittel (14) zum Halten der Verschlussvorrichtung (11) in der geschlossenen Stellung zugeordnet sind.

8. Haarpflegegerät nach dem vorhergehenden Anspruch in Verbindung mit den Ansprüchen 2 und 4, wobei die Haltemittel (14) von dem beweglich gelagerten Verschließelement (12) gebildet sind, das über den in das Gerätegehäuse (2) versenkbaren Ionenauslass (9) schiebbar ist.

9. Haarpflegegerät nach Anspruch 8, wobei die Haltemittel (14) durch Überdrücken des Verschließelements (12) und/oder des Ionenauslasses (9) über die geschlossene Stellung hinaus lösbar sind.

10. Haarpflegegerät nach einem der vorhergehenden Ansprüche, wobei die Verschlussvorrichtung (11) Reinigungsmittel (15) zur Reinigung der Ionenausbringvorrichtung (8) aufweist.

11. Haarpflegegerät nach einem der vorhergehenden Ansprüche, wobei der Betätigungsschalter (10) Zusatzfunktions-Schaltmittel zur Betätigung von Gerätezusatzfunktionen, vorzugsweise von Beleuchtungsmitteln, aufweist.

12. Haarpflegegerät nach dem vorhergehenden Anspruch, wobei in einer ersten Stellung des Betätigungsschalters (10) die Verschlussvorrichtung (11) geschlossen und die Ionenausbringvorrichtung (8) abgeschaltet ist, in einer zweiten Stellung des Betätigungsschalters (10) die Verschlussvorrichtung (11) geöffnet und die lonenausbringvorrichtung (8) abgeschaltet ist und in einer dritten Stellung des Betätigungsschalters (10) die Verschlussvorrichtung (11) geöffnet und die Ionenausbringvorrichtung (8) angeschaltet ist.

13. Haarpflegegerät nach dem vorhergehenden Anspruch, wobei ein erstes Betätigungselement (18) des Betätigungsschalters (10) an einem zweiten Betätigungselement (19) des Betätigungsschalters (10) beweglich gelagert ist derart, dass die beiden Betätigungselemente (18, 19) durch Verfahren des zweiten Betätigungselements (19) zusammen bewegbar sind und das erste Betätigungselement (18) zusätzlich relativ zu dem zweiten Betätigungselement (19) bewegbar ist.

14. Haarpflegegerät nach einem der vorhergehenden Ansprüche, wobei ein modularer Geräteaufbau mit mehreren voneinander trennbaren Gerätebausteinen vorgesehen ist, wobei der Funktionskopf (4) und die Ionenausbringvorrichtung (8) an verschiedenen Gerätebausteinen angeordnet sind.

15. Haarpflegegerät nach dem vorhergehenden Anspruch, wobei der den Funktionskopf (4) aufweisende Gerätebaustein frei von elektrischen Einrichtungen ausgebildet ist.

## Claims

1. A hair care apparatus having a handle (3), a function head (4) with hair treatment means (5), which preferably comprise a bristle and/or tooth field (6) and/or air blower outlet means (7), as well as an ion discharge device (8) for releasing ions, which has at least one ion outlet (9) and which can be actuated by an actuating switch (10), **characterized in that** a closure device (11) is provided for closing the ion outlet (9), which can be actuated by the actuating switch (10).

2. The hair care apparatus according to the preceding claim, wherein the closure device (11) has a movably mounted closing element (12), which is movable onto and/or over the ion outlet (9).

3. The hair care apparatus according to the preceding claim, wherein the closing element (12) is connected to the actuating switch (10) and/or formed by the actuating switch (10).

4. The hair care apparatus according to any of the preceding claims, wherein the closure device (11) provides for a movable mounting of the ion outlet (9), which is retractable into an apparatus housing (2).

5. The hair care apparatus according to the preceding claim, wherein the ion outlet (9) is designed as a pivotable flap.

6. The hair care apparatus according to any of the two preceding claim, wherein the movably mounted ion outlet (9) is connected to the actuating switch (10) and/or formed by the actuating switch (10) and/or integrated with the actuating switch (10).

7. The hair care apparatus according to any of the preceding claims, wherein the closure device (11) is assigned pretensioning means (13) for pretensioning the closure device (11) in an open position, as well as releasable supporting means (14) for supporting the closure device (11) in the closed position.

8. The hair care apparatus according to the preceding claim in conjunction with claims 2 and 4, wherein the supporting means (14) is formed by the movably mounted closing element (12), which can be slid over the retractable ion outlet (9) of the apparatus housing (2).

9. The hair care apparatus according to claim 8, wherein the supporting means (14) are releasable via the closed position by applying overpressure to the closing element (12) and/or the ion outlet (9).

10. The hair care apparatus according to any of the preceding claims, wherein the closure device (11) has cleaning means (15) for cleaning the ion discharge device (8).

11. The hair care apparatus according to any of the preceding claims, wherein the actuating switch (10) has auxiliary function switching means for actuating auxiliary apparatus functions, preferably lighting means.

12. The hair care apparatus according to the preceding claim, wherein, in a first position of the actuating switch (10), the closure device (11) is closed and the ion discharge device (8) is switched off, in a second position of the actuating switch (10), the closure device (11) is open and the ion discharge device (8) is switched off and, in a third position of the actuating switch (10), the closure device (11) is open and the ion discharge device (8) is switched on.

13. The hair care apparatus according to the preceding claim, wherein a first actuating element (18) of the actuating switch (10) is movably mounted at a second actuating element (19) of the actuating switch (10), such that the two actuating elements (18, 19) are movable together by moving the second actuating element (19), and the first actuating element (18) is also movable relative to the second actuating element (19).

14. The hair care apparatus according to any of the preceding claims, wherein a modular apparatus construction having a plurality of separable apparatus components is provided, wherein the function head (4) and the ion discharge device (8) are arranged on different apparatus components.

15. The hair care apparatus according to the preceding claim, wherein the apparatus component having the function head (4) is designed to be free of electrical equipment.

## Revendications

1. Appareil de soins pour les cheveux doté d'une poignée (3), d'une tête fonctionnelle (4) avec un moyen de traitement des cheveux (5), de préférence comprenant une zone à poils de brosse et/ou une zone à dents de peigne (6) et/ou un moyen de production d'air soufflé (7), ainsi qu'un dispositif de production d'ions (8) pour la délivrance d'ions, qui présente au moins une sortie d'ions (9) et peut être actionné par le biais d'un commutateur d'actionnement (10), **caractérisé en ce qu**'un dispositif de fermeture (11) est prévu, pour la fermeture de la sortie d'ions (9), qui peut être actionné par le commutateur d'actionnement (10).

2. Appareil de soins pour les cheveux selon la revendication précédente, dans lequel le dispositif de fermeture (11) présente un élément de fermeture (12) placé de manière mobile, qui est mobile sur et/ou par dessus la sortie d'ions (9).

3. Appareil de soins pour les cheveux selon la revendication précédente, dans lequel l'élément de fermeture (12) est relié au commutateur d'actionnement (10) et/ou formé par le commutateur d'actionnement (10).

4. Appareil de soins pour les cheveux selon l'une des revendications précédentes, dans lequel le dispositif de fermeture (11) prévoit un montage mobile de la sortie d'ions (9), qui est placée de manière coulissante dans un boîtier d'appareil (2).

5. Appareil de soins pour les cheveux selon la revendication précédente, dans lequel la sortie d'ions (9) est réalisée sous la forme d'un volet pivotant.

6. Appareil de soins pour les cheveux selon l'une quelconque des deux revendications précédentes, dans lequel la sortie d'ions (9) placée de manière mobile est reliée avec le commutateur d'actionnement (10) et/ou est formée par le commutateur d'actionnement (10) et/ou est intégrée dans le commutateur d'actionnement (10).

7. Appareil de soins pour les cheveux selon l'une quelconque des revendications précédentes, dans lequel un moyen de précontrainte (13) pour la précontrainte du dispositif de fermeture (11) dans une position ouverte, ainsi qu'un moyen de retenue libérable (14) pour retenir le dispositif de fermeture (11) dans la position fermée sont agencés dans le dispositif de fermeture (11).

8. Appareil de soins pour les cheveux selon la revendication précédente en liaison avec les revendications 2 et 4, dans lequel le moyen de retenue (14) est formé par l'élément de fermeture (12) placé de manière mobile, qui peut coulisser sur la sortie d'ions (9) pivotante dans le boîtier d'appareil (2).

9. Appareil de soins pour les cheveux selon la revendication 8, dans lequel le moyen de retenue (14) est libérable par surpression de l'élément de fermeture (12) et/ou de la sortie d'ions (9) au-dessus de la position fermée.

10. Appareil de soins pour les cheveux selon l'une quelconque des revendications précédentes, dans lequel le dispositif de fermeture (11) présente un moyen de nettoyage (15) pour le nettoyage du dispositif de production d'ions (8).

11. Appareil de soins pour les cheveux selon l'une quelconque des revendications précédentes, dans lequel le commutateur d'actionnement (10) présente un moyen de commutation à fonction supplémentaire pour l'actionnement de fonctions supplémentaires de l'appareil, de préférence de moyens d'éclairage.

12. Appareil de soins pour les cheveux selon la revendication précédente, dans lequel dans une première position du commutateur d'actionnement (10), le dispositif de fermeture (11) est fermé et le dispositif de production d'ions (8) est éteint, dans une deuxième position du commutateur d'actionnement (10), le dispositif de fermeture (11) est ouvert et le dispositif de production d'ions (8) est éteint et dans une troisième position du commutateur d'actionnement (10), le dispositif de fermeture (11) est ouvert et le dispositif de production d'ions (8) est allumé.

13. Appareil de soins pour les cheveux selon la revendication précédente, dans lequel un premier élément d'actionnement (18) du commutateur d'actionnement (10) est placé de manière mobile sur un second élément d'actionnement (19) du commutateur d'actionnement (10), de telle sorte que les deux éléments d'actionnement (18, 19) soient mobiles ensemble par déclenchement du second élément d'actionnement (19) et que le premier élément d'actionnement (18) soit en outre mobile par rapport au second élément d'actionnement (19).

14. Appareil de soins pour les cheveux selon l'une quelconque des revendications précédentes, dans lequel une construction d'appareil modulaire, avec plusieurs modules d'appareil pouvant être séparés les uns des autres, est prévue, dans lequel la tête fonctionnelle (4) et le dispositif de production d'ions (8) sont agencés sur différents modules d'appareil.

15. Appareil de soins pour les cheveux selon la revendication précédente, dans lequel le module d'appareil présentant la tête fonctionnelle (4) est formé sans dispositif électrique.
